# EUROPÄISCHE PATENTSCHRIFT

(11) **EP 0 257 015 B1**
(45) Veröffentlichungstag und Bekanntmachung des Hinweises auf die Patenterteilung: **03.11.1993**
(21) Anmeldenummer: 87890147.9
(22) Anmeldetag: 02.07.1987
(51) Int. Cl.: B21D 5/04

(54) **Vorrichtung zum Abkanten von Blechzuschnitten**
Apparatus for press-bending metal sheets
Dispositif de pliage de tôles

(30) Priorität: 14.08.1986 AT 2191/86
(43) Veröffentlichungstag der Anmeldung: 24.02.1988
(73) Patentinhaber: SALVAGNINI S.p.A., I-36040 Sarego (Vicenza) (IT)
(72) Erfinder: Klingesberger, Johann, A-4923 Lohnsburg (AT)
(74) Vertreter: Marchi, Massimo, Dr.

(56) Entgegenhaltungen:
- PATENT ABSTRACTS OF JAPAN, Band 8, Nr. 28 (M-274)[1465], 7. Januar 1984; & JP-A-58 187 216 (HITACHI SEISAKUSHO K.K.) 01-11-1983
- PATENT ABSTRACTS OF JAPAN, Band 8, Nr. 28 (M-274)[1465], 7. Februar 1984; & JP-A-58 187 217 (HITACHI SEISAKUSHO K.K.) 01-11-1983
- PATENT ABSTRACTS OF JAPAN, Band 6, Nr. 113 (M-138)[991], 24. Juni 1982; & JP-A-57 41 827 (AMADA K.K.) 09-03-1982
- PATENT ABSTRACTS OF JAPAN, Band 11, Nr. 166 (M-593)[2613], 28. Mai 1987; & JP-A-61 296 923 (AMADA CO. LTD) 27-12-1986

## Beschreibung

Die Erfindung bezieht sich auf eine Vorrichtung zum Abkanten von Blechzuschnitten mit einem in einem Gestell geführten, an einem Gegenhalter anstellbaren Niederhalter für die Blechzuschnitte, dessen Niederhaltestempel aus mehreren in einer zur Abkantachse parallelen Reihe angeordneten Segmenten zusammengesetzt ist, von denen die zu beiden Seiten wenigstens eines Mittelsegmentes vorgesehenen Segmente parallel zur Abkantachse verschiebbar gelagert sind, während das Mittelsegment quer dazu verlagerbar ist.

Um bei Blechzuschnitten Randstege abkanten zu können, muß der Niederhaltestempel in seiner Länge auf die jeweilige Länge der abzukantenden Randstege abgestimmt werden können. Zu diesem Zweck ist es bekannt (EP-A-0 105 091), den Niederhaltestempel aus mehreren Segmenten zu bilden, die in einer zur Abkantachse parallelen Reihe angeordnet sind und in Längsrichtung dieser Reihe verstellt werden können. Durch die Anzahl der jeweils eingesetzten Segmente kann somit die Länge des Niederhaltestempels grob an die jeweilige Länge des abzukantenden Randsteges angepaßt werden. Zur Feinabstimmung ist im mittleren Bereich des Niederhaltestempels ein Satz von schmalen Segmenten vorgesehen, die um eine zur Abkantachse parallele Achse einzeln verschwenkbar im Niederhalter gelagert sind, so daß durch das wahlweise Ein- bzw. Ausschwenken dieser schmalen Segmente die Länge des Niederhaltestempels in einer der Länge der schmalen Segmente entspechenden Abstufung geändert werden kann. Mit einer solchen Längenanpassung wird jedoch noch nicht das Auslangen gefunden, weil beispielsweise bei durch ein zwei- oder mehrfaches Abkanten gebildeten, einspringenden Randstegen die äußersten Segmente des Niederhaltestempels im Sinne einer Verkürzung des Niederhaltestempels einwärts verschoben werden müssen, um den Niederhaltestempel zwischen den einwärts gekanteten Randstegen hindurch vom Werkstück abheben zu können. Dieses Einwärtsschieben der Segmente des Niederhaltestempels wird dadurch sichergestellt, daß beidseits des mittleren Satzes schmaler Segmente ein Mittelsegment vorgesehen ist, das quer zur Abkantachse und parallel zum Blechzuschnitt aus der Segmentreihe herausgezogen werden kann, so daß die seitlich an diese Mittelsegmente anschließenden Segmente um die Länge des Mittelsegmentes nachgeschoben werden können.

Nachteilig bei dieser bekannten Vorrichtung ist ein vergleichsweise großer Konstruktionsaufwand, weil nicht nur drei Segmantarten vorgesehen, sondern auch diese Segmentarten gesondert angetrieben werden müssen. Dazu kommt noch, daß der Platzbedarf für die Querverschiebung der Mittelsegmente parallel zum Blechzuschnitt innerhalb seiner Umrißlinie die Zuschnittgröße nach unten begrenzt. Außerdem ist das Auswechseln einzelner Segmente aufwendig und bedingt eine vergleichsweise große Stillstandszeit der Vorrichtung.

Der Erfindung liegt daher die Aufgabe zugrunde, diese Mängel zu vermeiden und eine Vorrichtung zum Abkanten von Blechzuschnitten der eingangs geschilderten Art so zu verbessern, daß eine Längenänderung des Niederhaltestempels mit einfachen konstruktiven Mitteln sichergestellt wird, ohne eine Beschränkung hinsichtlich der Abmessungen der bearbeitbaren Blechzuschnitte in Kauf nehmen zu müssen.

Die Erfindung löst die gestellte Aufgabe dadurch, daß der Niederhalter einen in Richtung der Niederhalteranstellung zwischen einer Arbeitsstellung und einer Ruhestellung hinund herverschiebbaren Schieber trägt, der eine zumindest an einem Ende offene, zur Abkantachse parallele Schiebeführung für das Mittelsegment bzw. die Mittelsegmente des Niederhaltestempels aufweist, und daß in der Ruhestellung des Schiebers eine Wechseleinrichtung mit einer Einschuböffnung für das Mittelsegment bzw. die Mittelsegmente an das offene Ende der Schiebeführung des Schiebers anschließt.

Da das aus der Reihe der übrigen Segmente herausnehmbare Mittelsegment des Niederhaltestempels mit Hilfe des hiefür vorgesehenen Schiebers in Anstellrichtung des Niederhalters vom Blechzuschnitt abgehoben werden kann, braucht durch diese Lösung keine Beschränkung hinsichtlich der Werkstückabmessungen in Kauf genommen zu werden. Die Feinabstimmung der Stempellänge wird mit Hilfe verschieden langer Mittelsegmente erreicht, die wahlweise zwischen die seitlichen Segmente eingesetzt werden und durch die Wechseleinrichtung einfach ausgetauscht werden können. In der angehobenen Ruhestellung des Schiebers ist ja lediglich das in der Schiebeführung des Schiebers gehaltene Mittelsegment über das offene Ende der Schiebeführung hinaus in die Einschuböffung der Wechseleinrichtung einzuschieben, um einen Segmentwechsel vornehmen zu können.

Der Schieber dient aber nicht nur zum Wechseln der Mittelsegmente, sondern auch dazu, einen mittigen Platz für das Einwärtsschieben der übrigen Segmente des Niederhaltestempels zu schaffen, wie dies für ein Abheben des Niederhaltestempels vom Blechzuschnitt zwischen einwärts gekanteten Randstegen notwendig ist.

Besonders vorteilhafte Wechselbedingungen für die Mittelsegmente können in weiterer Ausbildung der Erfindung dadurch erhalten werden, das die Schiebeführung des Schiebers an beiden Enden offen ist und daß in der Ruhestellung des Schiebers das der Wechseleinrichtung gegenüberliegende Ende der Schiebeführung an eine Aufnahme eines Zwischenspeichers für wenigstens ein Mittelsegment anschließt. Mit dem Einschieben des im Schieber gehaltenen Mittelsegmentes in die Einschuböffnung der Wechselvorrichtung kann somit gleichzeitig ein im Zwischenspeicher abgelagertes Mittelsegment in die Schiebeführung des Schiebers eingeführt werden, so daß die Wechselzeiten auf ein Minimum verkürzt sind. In ähnlicher Weise können das im Schieber befindliche Mittelsegment in die Aufnahme des Zwischenspeichers und zugleich ein in der Einschuböffnung der Wechseleinrichtung vorbereitetes Mittelsegment in den Schieber eingeschoben werden. Der damit sichergestellte, alternierende Einsatz von zwei Mittelsegmenten ist für das Abkanten der Längs- und Breitseiten rechteckiger Blechzuschnitte erforderlich, wie sie in der Praxis im allgemeinen anfallen.

Zum Verschieben der Mittelsegmente zwischen dem Schieber, dem Zwischenspeicher und der Wechseleinrichtung kann vorteilhaft ein Stelltrieb mit wenigstens zwei Mitnehmern für je ein Mittelsegment im Niederhalter angeordnet sein. Die beiden gemeinsam verstellbaren Mitnehmer gewährleisten dabei mit einfachen Mitteln die für den raschen Wechsel erforderliche gleichzeitige Verschiebung zweier Mittelsegmente. Damit die Mittelsegmente nicht zwangsläufig verschoben werden und eine größere Freiheit in der Verstellung der Mittelsegmente erreicht wird, können die Mitnehmer des aus einer verschiebbaren Stellstange gebildeten Stelltriebes auf einer in der Stellstange unverschiebbar, aber drehbar gehaltenen Welle gelagert sein und aus je einem in eine Mitnehmerausnehmung der Mittelsegmente eingreifenden Schwenkhebel bestehen. Je nach der Drehstellung der Schwenkhebel kann die Stellstange leer oder unter Mitnahme wenigstens eines Mittelsegmentes verschoben werden.

Die vorgegebenen Abstände zwischen dem Schieber einerseits und dem Zwischenspeicher bzw. der Wechseleinrichtung anderseits lassen eine einfache Steuerung für den Stelltrieb zu, weil bei gleichen Abständen der Stelltrieb nur zwischen zwei festen Anschlägen betätigt werden muß. Um unter Beibehaltung dieser anschlagbegrenzten Steuerung auch Zwischenstellungen anfahren zu können, kann der Stelltrieb einen Stellzylinder aufweisen, der über einen Zusatzzylinder verlagerbar ist. Der Hub des Stellzylinders bestimmt dabei die beiden anschlagbegrenzten Endlagen der Mitnehmer. Der vorgegebene Stellweg dieser Mitnehmer kann aber über den Zusatzzylinder nach Bedarf verlagert werden. Zu diesem Zweck kann der Stellzylinder an einem durch den Zusatzzylinder verschwenkbaren Hebel angelenkt sein. Wird dieser Hebel über den Zusatzzylinder verschwenkt, so verschieben sich die Endlagen der Mitnehmer durch eine Verlagerung des Abstützpunktes des Stellzylinders entsprechend.

Die Wechseleinrichtung kann unterschiedlich aufgebaut sein, weil es ja nur darauf ankommt, dem Schieber ein Mittelsegment der jeweils benötigten Länge anzubieten. Besonders günstige Konstruktionsverhältnisse werden allerdings erreicht, wenn die Wechseleinrichtung aus einem drehbar am Niederhalter gelagerten, die Einschuböffnung für ein Mittelsegment aufweisenden Zubringer für einen Speicher mit mehreren Speicherplätzen für je ein Mittelsegment besteht. Das vom Zubringer aus dem Schieber aufgenommene Mittelsegment wird nach einer entsprechenden Verschwenkung des Zubringers an einem für dieses Mittelsegment vorgesehenen Speicherplatz abgegeben. In umgekehrter Reihenfolge kann über den Zubringer dem Speicher ein anderes Mittelsegment entnommen und an den Schieber weitergegeben werden. Der Speicher für die verschiedenen Mittelsegmente muß gegenüber dem Zubringer verstellt werden können, um den Zugriff zu den einzelnen Speicherplätzen sicherzustellen. Dem Platzangebot bei Niederhaltern wird in diesem Zusammenhang dann besonders Rechnung getragen, wenn die Speicherplätze des Speichers in einer Reihe parallel zur Abkantachse angeordnet sind und wenn der Speicher in Richtung der Speicherplatzreihe verstellbar gelagert ist. Wegen der schwenkbaren Lagerung des Zubringers kann eine Beeinträchtigung des Stellweges für den Speicher durch den Zubringer einfach vermieden werden.

Damit der Niederhalter nicht durch den Speicher belastet werden muß, kann der Speicher am Gestell verschiebbar gelagert werden. Die notwendige Zuordnung des am Niederhalter gelagerten Zubringers zum Speicher wird durch die Verstellung des Niederhalters gewährleistet, der ja für das Auswechseln und Verstellen der Stempelsegmente ohnehin vom Gegenhalter abgehoben werden muß.

Zur Übernahme der Mittelsegemente durch den Speicher können die Speicherplätze je einen Segmenthalter aufweisen, der aus einem drehbar gelagerten, in eine hinterschnittene Einstecköffnung der Mittelsegmente eingreifenden Hammerkopf besteht. Beim Ausschwenken des Zubringers wird der Hammerkopf in die hiefür vorgesehene Einstecköffnung des in der Einschuböffnung des Zunbringers gehaltenen Mittelsegmentes eingeführt, das nach einem Verdrehen des Hammerkopfes im Segmenthalter verriegelt festgehalten wird. Das Mittelsegment kann somit aus der Einschuböffnung des Zubringers herausgezogen werden, beispielsweise durch ein Verschieben des Speichers. Die Ausrichtung der Einschuböffnung der Wechseleinrichtung stimmt ja mit der Verschieberichtung des Schiebers vorteilhafterweise überein.

Zum Verdrehen des Hammerkopfes kann dieser mit einer Stellgabel verbunden sein, in die ein Mitnehmerzapfen eines Stelltriebes eingreift. Dieser Antrieb stellt eine einfache, platzsparende Konstruktion sicher. Da der Hammerkopf nur zur Übergabe des Mittelsegmentes in die Entriegelungsstellung verschwenkt zu werden braucht, ist es vorteilhaft, den Mitnehmerzapfen auf eine durch einen Federspeicher im Verriegelungssinn des Hammerkopfes beaufschlagten, im Speicher verschiebbar gelagerten Schubstange zu setzen, die durch einen im Niederhalter im Bereich des Zubringers ortsfest gelagerten Betätigungszylinder gegen die Kraft eines Federspeichers verschiebbar ist. Die Öffnung der Segmenthalterungen aller Speicherplätze erfolgt bei dieser Ausführung durch einen allen Segmenthalterungen gemeinsamen Betätigungszylinder, wenn sich die jeweilige Segmenthalterung in der Übergabestellung befindet, so daß der Betätigungszylinder die Schubstange mit dem Mitnehmerzapfen gegen die Kraft des Federspeichers verschieben und den Hammerkopf über die Stellgabel in die Öffnungsstellung drehen kann. In allen anderen Verschiebestellungen des Speichers wird der Hammerkopf durch den Federspeicher in der Verriegelungsstellung festgehalten.

Um die Mittelsegmente in der Schiebeführung des Schiebers bzw. in der Einschuböffnung der Wechseleinrichtung in der jeweiligen Verschiebestellung sichern zu können, was für ein lagegenaues Übergeben, beispielsweise an die Wechseleinrichtung, notwendig ist, können die Mittelsegmente in der Schiebeführung des Schiebers bzw. in der Einschuböffnung der Wechseleinrichtung festklemmbar sein. Die hierfür erforderliche Festklemmeinrichtung sollte dabei aus wenigstens einem durch einen Zylinder beaufschlagbaren Abschnitt der Schiebeführung bzw. der Führung innerhalb der Einschuböffnung bestehen, um die Unterbringung zusätzlicher Klemmstücke vermeiden zu können. Mit einer Schwalbenschwanzführung werden dabei besonders vorteilhafte Verhältnisse erreicht.

In der Zeichnung ist der Erfindungsgegenstand beispielweise dargestellt. Es zeigen
- Fig. 1: eine erfindungsgemäße Vorrichtung zum Abkanten von Blechzuschnitten in einer schematischen Vorderansicht,
- Fig. 2: den Niederhalter dieser Vorrichtung ausschnittsweise in einer Vorderansicht in einem größeren Maßstab,
- Fig. 3: einen Schnitt nach der Linie III-III der Fig. 2 in einem größeren Maßstab,
- Fig. 4: einen Schnitt nach der Linie IV-IV der Fig. 2 in einem größeren Maßstab,
- Fig. 5: einen Schnitt nach der Linie V-V der Fig. 2 in einem größeren Maßstab,
- Fig. 6: einen Schnitt nach der Linie VI-VI der Fig. 2 in einem größeren Maßstab und
- Fig. 7: einen Schnitt nach der Linie VII-VII der Fig. 3 ebenfalls in einem größeren Maßstab.

Die dargestellte Vorrichtung zum Abkanten von Blechzuschnitten besteht im wesentlichen aus einem Gestell 1, in dem ein mit einem Gegenhalter 2 zusammenwirkender, im Gestell 1 geführter und mit Hilfe von Druckzylindern 3 anstellbarer Niederhalter 4 gelagert ist, zwischen dem und dem Gegenhalter 2 der Blechzuschnitt für das Abkanten eingespannt wird, das in üblicher Weise durch wenigstens ein aus Übersichtlichkeitsgründen nicht dargestelltes Kantwerkzeug erfolgt. Die Abkantachse wird dabei bei einem Aurwärtskanten durch den Niederhaltestempel 5 des Niederhalters 4 gebildet, weil der Niederhaltestempel 5 als Gegenwerkzeug für das Abkantwerkzeug dient.

Der Niederhaltestempel 5 ist zur Anpassung an unterschiedliche Abkantlängen aus einzelnen Segmenten 6 zusammengesetzt, die in einer zur Abkantachse parallelen Reihe beidseits eines Mittelsegmentes 7 in einer zur Abkantachse parallelen Führung 8 des Niederhalters 4 verschiebbar gelagert und mittels beidseits des Niederhaltestempels 5 vorgesehener Stellzylinder 9 verlagerbar sind. Es kann folglich jeweils die für die vorgegebene Abkantlänge des Blechzuschnittes erforderliche Anzahl an Einzelsegmenten 6 ausgewählt und eingesetzt werden, während die nicht benötigten, randseitigen Segmente 6 aus dem Abkantbereich verschoben werden.

Die genaue Anpassung der Arbeitslänge des Niederhaltestempels 5 an die Länge der abzukantenden Randstege erfolgt über das Mittelsegment 7, das aus Mittelsegmenten unterschiedlicher Länge ausgewählt wird. Dieses Mittelsegment 7 ist in einer Schiebeführung 10 eines Schiebers 11 gehalten, der in Anstellrichtung des Niederhalters 4 verschiebbar gelagert ist und mit Hilfe eines Stellzylinders 12 zwischen einer angehobenen Ruhestellung, wie sie in Fig. 1 dargestellt ist, und einer abgesenkten Arbeitsstellung (Fig. 2) hin- und herbewegt werden kann. In der Ruhestellung des Schiebers 11 befinden sich seitlich neben der beidseitig offenen Schiebeführung 10 des Schiebers 11 einerseits eine Wechseleinrichtung 13 und anderseits ein Zwischenspeicher 14 für die Mittelsegmente 7, wobei die Einschuböffnung 15 der Wechseleinrichtung 13 und die Aufnahme 16 des Zwischenspeichers 14 mit der in Richtung der Abkantachse verlaufenden Schiebeführung 10 fluchten, so daß in der Ruhestellung des Schiebers 11 ein Mittelsegment 7 in einfacher Weise zwischen der Wechseleinrichtung 13, dem Schieber 11 und dem Zwischenspeicher 14 hin- und herverschoben werden kann.

Die Wechseleinrichtung 13 weist einen Zubringer 17 auf, der um eine zur Abkantachse parallele Achse 18 schwenkbar am Niederhalter 4 gelagert ist und die Einschuböffnung 15 für ein Mittelsegment 7 bildet. Zum Verschwenken dieses Zubringers 17 ist ein Zylinder 19 vorgesehen. Die Anordnung ist dabei so getroffen, daß ein im Schieber 11 gehaltenes Mittelsegment 7 aus der Schiebeführung 10 des Schiebers in die Einschuböffnung 15 des abgeschwenkten Zubringers 17 verschoben werden kann, um dieses Mittelsegment 7 durch ein Hochschwenken des Zubringers 17 einem Speicher 20 zu übergeben. Dieser Speicher 20 besteht aus einem in Profilrollen 21 eines gestellfesten Querholmes 22 verschiebbar geführten Träger 23 für in einer Reihe nebeneinander angeordnete Speicherplätze 24 für je ein Mittelsegement 7. Dieser Speicher 20 kann mittels eines von einem Motor 25 angetriebenen Ritzels 26 angetrieben werden, das mit einer entlang des Trägers 23 verlegten Zahnstange 27 kämmt. Der Motor 25 mit dem Ritzel 26 ist am Querholm 22 gelagert, so daß über eine entsprechende Ritzeldrehung jeder beliebige Speicherplatz 24 zur Segmentübergabe in den Bereich des Zubringers 17 gebracht werden kann.

Die Speicherplätze 24 für die Mittelsegmente 7 weisen jeweils einen drehbar gelagerten Hammerkopf 28 auf der in eine an die Umrißform des Hammerkopfes 28 angepaßte, hinterschnittene Einstecköffnung 29 in den Mittelsegmenten 7 eingreift. Durch ein Verdrehen des beim Ausschwenken des Zubringers 17 in die Einstecköffnung 29 eingeführten Hammerkopfes 28 um 90° können somit die einzelnen Mittelsegmente 7 in den Segmenthaltern 30 der Speicherplätze 24 verriegelt werden. Damit eine Verdrehung der Mittelsegmente 7 gegenüber den Segmenthaltern 30 nach der Entnahme der Mittelsegmente 7 aus der Einschuböffnung 15 des Zubringers 17 ausgeschlossen werden kann, ist zwischen den Segmenthaltern 30 des Speichers 20 und den einzlenen Mittelsegmenten 7 eine Drehsicherung vorgesehen, die durch die Mittelsegmente 7 seitlich umfassende Anschläge oder durch in entsprechende Rastausnehmungen 31 eingreifende Sicherungsansätze 32 gebildet wird, wie dies gemäß dem Ausführungsbeispiel in Fig. 3 angedeutet ist.

Zur Verdrehung des Hammerkopfes 28 ist dieser mit einer Welle 33 verbunden, die eine Stellgabel 34 trägt. In diese Gabel 34 greift ein auf einer Schubstange 35 angeordneter Mitnehmerzapfen 36 ein. Die im Segmenthalter 30 quer zur Abkantachse bzw. zur Verschieberichtung des Speichers 20 verschiebbar gelagerte Schubstange 35 wird durch einen Federspeicher 37 im Verriegelungssinn des Hammerkopfes 28 beaufschlagt und kann durch einen Betätigungszylinder 38 gegen die Kraft des Federspeichers 37 verschoben werden, um den Hammerkopf 28 in die Einstecköffnung 29 eines mittleren Segmentes einzuführen oder aus dieser Öffnung 29 herausziehen zu können. Da der Betätigungszylinder 38 auf dem Niederhalter 4 gelagert ist und jeder Speicherplatz 24 eine Schubstange 35 mit einem Federspeicher 37 aufweist, kann jeweils nur der Hammerkopf 28 jenes Speicherplatzes im Öffnungssinn verdreht werden, der sich in der dem Zubringer 17 zugeordneten Übergabestellung befindet.

Die Verschiebung der Mittelsegmente 7 zwischen dem in der oberen Ruhestellung befindlichen Schieber 11, der Wechseleinrichtung 13 und dem Zwischenspeicher 14 erfolgt über einen im Niederhalter 4 angeordneten Stelltrieb 29, der zwei in je eine Mitnehmerausnehmung 40 der Mittelsegmente eingreifende Mitnehmer 41 umfaßt. Diese Mitnehmer 41 sind gemäß dem Ausführungsbeispiel nach den Fig. 3 und 4 als Schwenkhebel ausgebildet und sitzen auf einer in einer Stellstange 42 drehbar, aber unverschiebbar gehaltenen Welle 43, die über einen auf der Stellstange 42 abgestützten Schwenkzylinder 44 verdreht werden kann. Wie insbesondere aus Fig. 5 zu entnehmen ist, ist zu diesem Zweck der an einer Anschlagplatte 45 der Stellstange 42 gelagerte Schwenkzylinder 44 an einem Arm 46 der Welle 43 angelenkt. Durch eine Verdrehung der Welle 43 können demnach die Mitnehmer 41 zur Antriebsverbindung zwischen dem Stelltrieb 39 und den jeweiligen Mittelsegmenten 7 in deren Mitnehmerausnehmungen 40 eingeschwenkt werden. Mit einer gegensinnigen Drehung der Welle 43 wird diese Antriebsverbindung wider gelöst.

Die Stellstange 42 ist in einer Gleitführung 47 verschiebbar gehalten (Fig. 3) und kann von einem Stellzylinder 48 betätigt werden. Da dieser Stellzylinder 48 im Hinblick auf eine besonders einfache Steuerung nur die beiden Endlagen des Stellhubes anfahren kann, ist für die Verstellung der Mitnehmer 41 der Hub des Stellzylinders 48 maßgebend. Die Mitnehmer 41 weisen daher einen diesem Hub entsprechenden Abstand voneinander auf, der zusätzlich auf die Mittelabstände zwischen dem Schieber einerseits und der Wechseleinrichtung 13 bzw. dem Zwischenspeicher 14 anderseits abgestimmt ist. Um trotz dieser einfachen Steuerung auch Zwischenstellungen anfahren zu können, kann der Stellzylinder 48 durch einen Zusatzzylinder 49 verlagert werden. Wie der Fig. 4 entnommen werden kann, ist der Stellzylinder 48 zu diesem Zweck auf einem im Niederhalter 4 schwenkbar gelagerten Hebel 50 angelenkt, der mit Hilfe des Zusatzzylinders 49 verschwenkt wird. Damit sind alle für die Verschiebung der Mittelsegmente 7 zwischen dem Schieber 11, der Wechseleinrichtung 13 und dem Zwischenspeicher 14 erforderlichen Stellwege gewährleistet.

Die Festlegung des jeweiligen Mittelsegmentes 7 in der Schiebeführung 10 des Schiebers 11 und in der Einschuböffnung 15 des Zubringers 17 erfolgt durch Festklemmeinrichtungen 51, die aus wenigstens einem durch einen Zylinder 52 beaufschlagbaren Abschnitt 53 der Schiebeführung 10 bzw. der Führung innerhalb der Einschuböffnung 15 besteht. Diese Führungen werden in beiden Fällen durch hinterschnittene Nuten in Schwalbenschwanzform gebildet, was eine spielfreie Lagerung der Mittelsegmente erlaubt.

Gemäß Fig. 6 ist der über eine oder mehrere Zylinder 52 beaufschlagbare Abschnitt 53 der Schiebeführung 10 um eine führungsparallele Achse 54 verschwenkbar gelagert, wobei nicht dargestellte Rückstellfedern für eine Öffnung der Klemmeinrichtung 51 sorgen. Nach Fig. 3 ist der Führungsabschnitt 53 im Zubringer 17 quer zur Einschuböffnung 15 verstellbar gelagert und über eine Zugstange 55 mit dem Zylinder 52 verbunden. Sind mehrere Führungsabschnitte 53 vorgesehen, so kann zur gemeinsamen Betätigung dieser Abschnitte 53 ein von zwei oder mehreren Zylindern 52 beaufschlagtes Joch vorgesehen werden, an dem die Zugstangen 55 angreifen. Die Öffnung dieser Festklemmeinrichtung kann ebenfalls über Federn erfolgen.

Der Zwischenspeicher 14 könnte im Bereich seiner Aufnahme 16 eine ähnliche Festklemmeinrichtung aufweisen. Da der Zwischenspeicher jedoch keine Bewegung auszuführen hat, genügt es, die Stellung des aufgenommenen Mittelsegmentes 7 beispielsweise durch eine Federrast zu sichern. Der Zwischenspeicher 14 besteht ja im wesentlichen nur aus einer die Aufnahme 16 bildenden Verschiebeführung für die Mittelsegmente. Diese Verschiebeführung ist dabei in Angleichung an die Schiebeführung 10 des Schiebers 11 ebenfalls als Schwalbenschwanznut ausgebildet.

## Patentansprüche

1. Vorrichtung zum Abkanten von Blechzuschnitten mit einem in einem Gestell (1) geführten, an einen Gegenhalter (2) anstellbaren Niederhalter (4) für die Blechzuschnitte, dessen Niederhaltestempel (5) aus mehreren in einer zur Abkantachse parallelen Reihe angeordneten Segmenten (6) zusammengesetzt ist, von denen die zu beiden Seiten wenigstens eines Mittelsegementes (7) vorgesehenen Segmente (6) parallel zur Abkantachse verschiebbar gelagert sind, während das Mittelsegment (7) quer dazu verlagerbar ist, dadurch gekennzeichnet, daß der Niederhalter (4) einen in Richtung der Niederhalteranstellung zwischen einer Arbeitsstellung und einer Ruhestellung hinund herverschiebbaren Schieber (11) trägt, der eine zumindest an einem Ende offene, zur Abkantachse parallele Schiebeführung (10) für das Mittelsegment (7) bzw. die Mittelsegmente (7) des Niederhaltestempels (5) aufweist, und daß in der Ruhestellung des Schiebers (11) eine Wechseleinrichtung (13) mit einer Einschuböffnung (15) für das Mittelsegment (7) bzw. die Mittelsegmente (7) an das offene Ende der Schiebeführung (10) des Schiebers (11) anschließt.

2. Vorrichtung nach Anspruch 1, dadurch gekennzeichnet, daß die Schiebeführung (10) des Schiebers (11) an beiden Enden offen ist und daß in der Ruhestellung des Schiebers (11) das der Wechseleinrichtung (13) gegenüberliegende Ende der Schiebeführung (10) an eine Aufnahme (16) eines Zwischenspeichers (14) für wenigstens ein Mittelsegment (7) anschließt.

3. Vorrichtung nach Anspruch 1 oder 2, dadurch gekennzeichnet, daß für die Verschiebung der Mittelsegmente (7) in der Ruhestellung des Schiebers (11) ein Stelltrieb (39) mit wenigstens zwei Mitnehmern (41) für je ein Mittelsegment (7) im Niederhalter (4) angeordnet ist.

4. Vorrichtung nach Anspruch 3, dadurch gekennzeichnet, daß die Mitnehmer (41) des aus einer verschiebbaren Stellstange (42) gebildeten Stelltriebes (39) auf einer in der Stellstange (42) unverschiebbar, aber drehbar gehaltenen Welle (43) gelagert sind und aus je einem in eine Mitnehmerausnehmung (40) der Mittelsegmente (7) eingreifenden Schwenkhebel bestehen.

5. Vorrichtung nach Anspruch 3 oder 4, dadurch gekennzeichnet, daß der Stelltrieb (39) einen Stellzylinder (48) aufweist der über einen Zusatzzylinder (49) verlagerbar ist.

6. Vorrichtung nach Anspruch 5, dadurch gekennzeichnet, daß der Stellzylinder (48) an einem durch den Zusatzzylinder (49) verschwenkbaren Hebel (50) angelenkt ist.

7. Vorrichtung nach einem der Ansprüche 1 bis 6, dadurch gekennzeichnet , daß die Wechseleinrichtung (13) aus einem drehbar am Niederhalter (4) gelagerten, die Einschuböffnung (15) für ein Mittelsegment (7) aufweisenden Zubringer (17) für einen Speicher (20) mit mehreren Speicherplätzen (24) für je ein Mittelsegment (7) besteht.

8. Vorrichtung nach Anspruch 7, dadurch gekennzeichnet, daß die Speicherplätze (24) des Speichers (20) in einer Reihe parallel zur Abkantachse angeordnet sind und daß der Speicher (20) in Richtung der Speicherplatzreihe verstellbar gelagert ist.

9. Vorrichtung nach Anspruch 8, dadurch gekennzeichnet, daß der Speicher (20) am Gestell (1) verschiebbar gelagert ist.

10. Vorrichtung nach einem der Ansprüche 7 bis 9, dadurch gekennzeichnet, daß die Speicherplätze (24) des Speichers (20) für die Mittelsegmente (7) einen Segmenthalter (30) aufweisen, der aus einem drehbar gelagerten, in eine hinterschnittene Einstecköffnung (29) der Mittelsegmente (7) eingreifenden Hammerkopf (28) besteht.

11. Vorrichtung nach Anspruch 10, dadurch gekennzeichnet, daß der Hammerkopf (28) jedes Segmenthalters (30) mit einer Stellgabel (34) verbunden ist, in die ein Mitnehmerzapfen (36) eines Stelltriebes eingreift.

12. Vorrichtung nach Anspruch 11, dadurch gekennzeichnet, daß der Mitnehmerzapfen (36) auf einer durch einen Federspeicher (37) im Verriegelungssinn des Hammerkopfes (28) beaufschlagten, im Speicher (20) verschiebbar gelagerten Schubstange (35) sitzt, die durch einen im Niederhalter (4) im Bereich des Zubringers (17) ortsfest gelagerten Betätigungszylinder (38) gegen die Kraft des Federspeichers (37) verschiebbar ist.

13. Vorrichtung nach einem der Ansprüche 1 bis 12, dadurch gekennzeichnet, daß die Mittelsegmente (7) in der Schiebeführung (10) des Schiebers (11) bzw. in der Einschuböffnung (15) der Wechseleinrichtung (13) festklemmbar sind.

14. Vorrichtung nach Anspruch 13, dadurch gekennzeichnet, daß die Festklemmeinrichtung (51) aus wenigstens einem durch einen Zylinder (52) beaufschlagbaren Abschnitt (53) der Schiebeführung (10) bzw. der Führung innerhalb der Einschuböffnung (15) besteht.

## Claims

1. Apparatus for bending the edges of sheet-metal blanks, having a holding-down means (4) for the sheet-metal blanks, which is guided in a frame (1) and adjustable with respect to a counter-holding means (2), and whereof the holding-down die (5) is composed of a plurality of segments (6) which are arranged in a row parallel to the edge-bending axis and of which the segments (6) provided on either side of at least one central segment (7) are mounted to be displaceable parallel to the edge-bending axis, while the central segment (7) can be offset transversely thereto, characterized in that the holding-down means (4) bears a slide (11) which can be displaced to and fro in the direction of adjusting the holding-down means between a working position and a rest position and which has a slide guide (10), open at least at one end and parallel to the edge-bending axis, for the central segment or segments (7) of the holding-down die (5), and in that, in the rest position of the slide (11), a changeover device (13) having an insertion opening (15) for the central segment or segments (7) adjoins the open end of the slide guide (10) of the slide (11).

2. Apparatus according to Claim 1, characterized in that the slide guide (10) of the slide (11) is open at both ends, and in that, in the rest position of the slide (11), the end of the slide guide (10) opposite the changeover device (13) adjoins a receiver (16) of an intermediate store (14) for at least one central segment (7).

3. Apparatus according to Claim 1 or 2, characterized in that, fur displacing the central segments (7) in the rest position of the slide (11), an adjusting drive mechanism (39) having at least too entrainers (41) for each central segment (7) is arranged in the holding-down means (4).

4. Apparatus according to claim 3, characterized in that the entrainers (41) of the adjusting drive mechanism (39), which is formed by a displaceable adjusting rod (42), are mounted on a shaft (43) which is held non-displaceably in the adjusting rod (42) but is rotatable, and the entrainers (41) each comprise a pivotal lever engaging in an entrainer cutout (40) in the central segments (7).

5. Apparatus according to Claim 3 or 4, characterized in that the adjusting drive mechanism (39) has an adjusting cylinder (48) which can be offset by way of an additional cylinder (49).

6. Apparatus according to Claim 5, characterized in that the adjusting cylinder (48) is coupled to a lever (50) which can be pivoted by the additional cylinder (49).

7. Apparatus according to one of Claims 1 to 6, characterized in that the changeover device (13) comprises a feeder means (17) for a store (20) having a plurality of storage locations (24) for each central segment (7), this feeder means (17) being mounted rotatably on the holding-down means (4) and having the insertion opening (15) for a central segment (7).

8. Apparatus according to claim 7, characterized in that the storage locations (24) of the store (20) are arranged in a row parallel to the edge-bending axis, and in that the store (20) is mounted to be adjustable in the direction of the row of storage locations.

9. Apparatus according to Claim 8, characterized in that the store (20) is mounted displaceably on the frame (1).

10. Apparatus according to one of Claims 7 to 9, characterized in that the storage locations (24) of the store (20) for the central segments (7) have a segment holder (30) which comprises a rotatably mounted hammerhead-shaped element (28) engaging in an undercut push-in opening (29) of the central segments (7).

11. Apparatus according to Claim 10, characterized in that the hammerhead-shaped element (28) of each segment holder (30) is connected to an adjusting fork (34) in which an entrainer lug (36) of an adjusting drive mechanism engages.

12. Apparatus according to Claim 11, characterized in that the entrainer lug (36) is seated on a pushrod (35) which is acted upon by a spring energy store (37) in the direction of locking of the hammerhead-shaped element (28), is mounted displaceably in the store (20) and is displaceable in opposition to the force of the spring energy store (37) by an operating cylinder (38) mounted fixedly in the holding-down means (4) in the region of the feeder means (17).

13. Apparatus according to one of claims 1 to 12, characterized in that the central segments (7) can be clamped firmly in the slide guide (10) of the slide (11) or in the insertion opening (15) of the changeover device (13).

14. Apparatus according to Claim 13, characterized in that the device (51) for firmly clamping comprises at least one section (53) of the slide guide (10) or of the guide within the insertion opening (15) which can be acted upon by a cylinder (52).

## Revendications

1. Dispositif de pliage de flans de tôles, comportant un serre-flan (4) pour les flans de tôles, guidé sur un bâti (1) et pouvant être avancé vers un support conjugué (2), dont le presseur de serre-flan (5) est composé de l'assemblage de plusieurs segments (6) disposés selon une rangée parallèle à l'axe de pliage, et dont les segments (6) prévus de part et d'autre d'au moins un segment central (7), sont montés de manière à pouvoir coulisser parallèlement à l'axe de pliage, tandis que le segment central (7) peut être déplacé transversalement à cette direction, caractérisé en ce que le serre-flan (4) porte un coulisseau (11) qui peut être déplacé en translation selon un mouvement de va-et-vient dans la direction d'avance du serre-flan, entre une position de travail et une position de repos, et qui comporte un guide de coulissement (10) ouvert au moins d'un côté, parallèle à l'axe de pliage et destiné au segment central (7) ou aux segments centraux (7) du presseur de serre-flan. (5), et en ce que dans la position de repos du coulisseau (11), un dispositif changeur (13) comportant une ouverture d'insertion (15) pour le segment central (7) ou les segments centraux (7), se raccorde à l'extrémité ouverte du guide de coulissement (10) du coulisseau (11).

2. Dispositif selon la revendication 1, caractérisé en ce que le guide de coulissement (10) du coulisseau (11) est ouvert aux deux extrémités, et en ce que dans la position de repos du coulisseau (11), l'extrémité du guide de coulissement (10) opposée au dispositif changeur (13), se raccorde à un logement de réception (16) d'un magasin intermédiaire (14) pour au moins un segment central (7).

3. Dispositif selon la revendication 1 ou 2, caractérisé en ce que pour le déplacement en translation des segments centraux (7), dans la position de repos du coulisseau (11), un système d'entraînement de positionnement (39) comportant au moins deux entraîneurs (41), chacun pour un segment central (7), est disposé dans le serre-flan (4).

4. Dispositif selon la revendication 3, caractérisé en ce que les entraîneurs (41) du système d'entraînement de positionnement (39) constitué par une tige de positionnement (42) déplaçable en translation, sont montés sur un arbre (43) maintenu fixe en translation, mais avec possibilité de rotation, sur la tige de positionnement (42), et sont constitués chacun par un levier pivotant s'engageant dans un évidement (40) des segments centraux (7).

5. Dispositif selon la revendication 3 ou 4, caractérisé en ce que le système d'entraînement de positionnement (39) comporte un vérin de positionnement (48), qui peut être déplacé par un vérin auxiliaire (49).

6. Dispositif selon la revendication 5, caractérisé en ce que le vérin de positionnement (48) est articulé sur un levier (50) pouvant être pivoté par le vérin auxiliaire (49).

7. Dispositif selon l'une des revendications 1 à 6, caractérise en ce que le dispositif changeur (13) est composé d'un dispositif d'amenée (17) monté tournant sur le serre-flan (4), comportant l'ouverture d'insertion (15) pour un segment central (7), et destiné à un magasin (20) comportant plusieurs emplacements de magasin (24), chacun pour un segment central (7).

8. Dispositif selon la revendication 7, caractérisé en ce que les emplacements de magasin (24) du magasin (20) sont disposés selon une rangée parallèle à l'axe de pliage, et en ce que le magasin (20) est monté de manière à pouvoir être déplacé dans la direction de la rangée des emplacements de magasin.

9. Dispositif selon la revendication 8, caractérisé en ce que le magasin (20) est monté coulissant sur le bâti (1).

10. Dispositif selon l'une des revendications 7 à 9, caractérisé en ce que les emplacements de magasin (24) du magasin (20) pour les segments centraux (7), comportent un support de segment (30) qui est composé d'une tête de marteau (28) montée tournante et s'engageant dans une ouverture d'insertion (29) en contre-dépouille des segments centraux (7).

11. Dispositif selon la revendication 10, caractérisé en ce que la tête de marteau (28) de chaque support de segment (30) est reliée à une fourche d'actionnement (34) dans laquelle s'engage un tourillon d'entraînement (36) d'un système d'entraînement de positionnement.

12. Dispositif selon la revendication 11, caractérisé en ce que le tourillon d'entraînement (36) est agencé sur une tige de poussée (35) qui est montée coulissante dans le magasin (20), qui est sollicitée dans le sens du verrouillage de la tête de marteau (28) par un accumulateur à ressort (37), et qui peut être déplacée en translation à l'encontre de la force de l'accumulateur à ressort (37), par un vérin d'actionnement (38) monté en position fixe dans le serre-flan (4), dans la zone du dispositif d'amenée (17).

13. Dispositif selon l'une des revendications 1 à 12, caractérisé en ce que les segments centraux (7) peuvent être serrés de manière fixe dans le guide de coulissement (10) du coulisseau (11) et dans l'ouverture d'insertion (15) du dispositif changeur (13).

14. Dispositif selon la revendication 13, caractérisé en ce que le dispositif de serrage (51) est composé d'au moins un tronçon (53) du guide de coulissement (10) ou du guide à l'intérieur de l'ouverture d'insertion (15), ce tronçon (53) pouvant être sollicité par un vérin (52).
